# EUROPÄISCHE PATENTSCHRIFT

(11) **EP 0 694 669 B1**
(45) Veröffentlichungstag und Bekanntmachung des Hinweises auf die Patenterteilung: **02.06.1999**
(21) Anmeldenummer: 95250181.5
(22) Anmeldetag: 25.07.1995
(51) Int. Cl.: E05F 11/38

(54) **Vorrichtung zum Verbinden einer Fensterscheibe mit einem Fensterheber**
Device for connecting a window glass with a window regulator
Dispositif pour la connexion d'une glace de fenêtre avec un lève-glace

(30) Priorität: 28.07.1994 DE 4426670
(43) Veröffentlichungstag der Anmeldung: 31.01.1996
(73) Patentinhaber: Brose Fahrzeugteile GmbH & Co. KG, 96450 Coburg (DE)
(72) Erfinder: Rodde, Thomas, D-96450 Coburg (DE)
(74) Vertreter: Ninnemann, Detlef, Dipl.-Ing.

(56) Entgegenhaltungen:
- CH-A- 473 987
- DE-A- 4 218 425

## Beschreibung

Die Erfindung betrifft zwei Vorrichtungen zum Verbinden einer Kraftfahrzeugfensterscheibe mit einem Fensterheber gemäß dem Oberbegriff der Patentansprüche 1 und 11 und zeichnet sich durch einen einfachen Aufbau bei Verwendung nur weniger Einzelteile aus. Außerdem gewährleistet die Erfindung einen einfachen Montageablauf.

Es sind verschiedene Arten von Vorrichtungen zum Verbinden einer Fensterscheibe mit einem Fensterheber bekannt. Man unterscheidet grundsätzlich formschlüssige, z. B. schnappbare Verbindungen, kraftschlüssige Klemmverbindungen und Klebeverbindungen.

Eine gattungsgemäße Vorrichtung zum Verbinden einer Kraftfahrzeugfensterscheibe mit einem Fensterheber, die eine kraftschlüssige Klemmverbindung vorsieht, beschreibt die DE 42 18 425 A1. Danach wird die Fensterscheibe zwischen zwei mit Gummi belegten Klemmbacken eingespannt, wobei die Spannkraft von einer Schraubverbindung oberhalb einer Abstützung zwischen beiden Klemmbacken erzeugt wird.

Diese Verbindungsvariante besitzt zwar den Vorteil, daß die Scheibe problemlos in den Türschacht eingeführt werden kann, und zwar auch dann, wenn die Scheibendichtungen bereits im Türschacht montiert sind. Nachteilig ist jedoch die Vielzahl der Teile, aus denen die Vorrichtung besteht.

Aus EP 0 208 237 B1 ist ein Tragelement zur Verbindung der Fensterscheibe mit einer entsprechenden Führungsvorrichtung bekannt, die mehrere, beiderseits der Unterkante der Fensterscheibe angeordnete Stützflügel aufweist. Einer der Stützflügel trägt einen Stift, dem ein Loch in der Fensterscheibe zugeordnet ist. Beim Einführen der Fensterscheibe zwischen die elastischen Stütz flügel biegen sich diese nach außen, bis der Stift in das Scheibenloch eingerastet ist.

Nachteilig ist jedoch die im Montageprozeß nur schwierig zu erzielende Übereinstimmung zwischen dem Scheibenloch und dem darin einzurastenden Stift. Um ein sicheres Einrasten zu gewährleisten, muß wegen zwangsläufig auftretender Fertigungstoleranzen ein gewisses Übermaß des Abstandes des Stiftes von der Basisfläche, an der die Scheibenunterkante anschlägt, vorgesehen werden. Dadurch wird aber ein Spiel geschaffen, das insbesondere bei Umkehr der Bewegungsrichtung der Fensterscheibe zu Geräuschen führen kann. Darüber hinaus erfordert die Herstellung des beschriebenen Trägers wegen seines komplexen Aufbaus ein relativ aufwendiges Werkzeug.

Eine weitere schnappbare Kupplungsvorrichtung zwischen Scheibe und Scheibenheber zeigt die DE 31 08 244 A1. Sie besteht aus zwei miteinander verbundenen kanalartigen Profilen, von denen das eine einen Bereich der Scheibenunterkante umschließt und dort befestigt ist. Das andere nach unten offene Profil trägt an seinen Enden nach innen gerichtete Haken, die mit Vorsprüngen von Winkelelementen der Hebevorrichtung in Eingriff treten können, wodurch eine formschlüssige Verbindung erreichbar ist. Gemäß dem Vorschlag soll das Einschnappen der Verbindungselemente durch das Verfahren der Fensterscheibe gegen die obere Anschlagsposition erzwungen werden, wodurch gleichzeitig ein selbsttätiges Ausrichten der Scheibe in der Rahmenkonstruktion erfolgt und zusätzliche Handgriffe während der Montage nicht notwendig sind.

Da jedoch das profilartige Kupplungselement an der Scheibenunterkante vormontiert werden muß, führt der damit verbundene Dickenaufbau regelmäßig zu einer erschwerten Einführung der Fensterscheibe in den Türschacht. Wegen der notwendigerweise fehlenden Dichtungen in diesem Bereich kommt es deshalb während der Montage immer wieder zu Beschädigungen des Lackes. Ein weiteres Problem können die im Schnappbereich der Kupplungselemente erforderlichen minimalen Toleranzen darstellen, um Umschaltgeräuschen beim Betrieb des Fensterhebers vorzubeugen.

Aus DE 38 17 260 C2 ist eine im Bereich der Unterkante der Fensterscheibe durch Kleben befestigte Hebeschiene bekannt. Auch ihre Montage ist außerhalb der Tür vorgesehen.

Die CH-A-473 987 offenbart eine Halteklammer zum Festhalten einer Lichtkuppelschale auf deren Aufsetzkranz. Die Halteklammer besteht aus einem oberen Klemmbügel und einem unteren Klemmbügel, die mit Klemmstücken versehen sind. Über eine Feder wird eine Spannkraft auf die Kuppelschale ausgeübt.

Die aus der CH-A-473 987 bekannte Halteklammer dient dazu, unterschiedliche Fertigungstoleranzen auszugleichen und verschiedene Typen von Lichtkuppeln mit ein und derselben Halteklammer am Aufsetzkranz festhalten zu können. Sie ist zur Verbindung einer Kraftfahrzeugfensterscheibe mit einem Fensterheber nicht geeignet.

Der Erfindung liegt die Aufgabe zugrunde, eine Vorrichtung zum Verbinden einer Kraftfahrzeugfensterscheibe mit einem Fensterheber zu entwickeln, die sich durch einen konstruktiv einfachen Aufbau und einfache Herstellbarkeit sowie Montagefreundlichkeit auszeichnet. Dabei soll die Fensterscheibe vor ihrer Einführung in den Türschacht keinerlei Zusatzteile tragen. Bei Bedarf soll die Vorrichtung in einfacher Weise auch mit anderen Verbindungstechniken kombinierbar sein, um ggf. einen Zuwachs an Sicherheit bei der Herstellung der Verbindung zu erzielen. Wenigstens eine die Erfindung fortbildende Variante soll eine selbsttätige Herstellung der Verbindung zwischen Fensterscheibe und Fensterheber gestatten, ohne daß dazu Montagehandgriffe eines Werkers notwendig sind.

Erfindungsgemäß wird die Aufgabe durch eine Vorrichtung mit den Merkmalen des Patentanspruchs 1 und eine Vorrichtung mit den Merkmalen des Patentanspruchs 11 gelöst. Die Unteransprüche geben Ausführungsvarianten der Erfindung an.

Das Erfindungsprinzip sieht ein spannbares Federelement vor, mit dem die Klemmbacken einer Vorrichtung zum Verbinden einer Fensterscheibe mit einem Fensterheber in Richtung auf die Oberfläche einer Fensterscheibe belastet werden können. Zum Spannen des Federelements können Spannelemente verwendet werden, mit denen nach dem Einführen der Fensterscheibe zwischen den Klemmbacken die erforderliche Spannkraft erzeugbar ist.

Es ist aber auch möglich, die Spannkraft schon vor der Scheibenmontage im Federelement zu speichern. Nach dem Einführen der Fensterscheibe zwischen die Klemmbacken wird durch Betätigung einer Entriegelung die Klemmkraft freigesetzt, die die Klemmbacken dann auf die Scheibenoberfläche preßt. Diese Entriegelung kann auch durch die Fensterscheibe selbst, inbesondere durch die Scheibenunterkante, ausgelöst werden.

Auch in der konstruktiven Ausführung der Erfindung steht eine Vielzahl von Varianten zur Verfügung. Beispielsweise können die Klemmbacken einstückiger Bestandteil eines im wesentlichen U-förmigen Scheibenhalters sein, an den ein Fortsatz zur Herstellung der Verbindung zur Mechanik des Fensterhebers angeformt ist. Eine ebenfalls im wesentlichen U-förmige Federspange umgreift den Scheibenhalter, wobei das erste Ende mit der Außenseite der zugeordneten Klemmbakke und das zweite Ende mit der Außenseite der anderen Klemmbacke über ein Spannelement in Verbindung steht.

Die Verbindungsstellen sind vorzugsweise gelenkig oder als Gleitpaarung ausgebildet, um die Betätigungskraft beim Spannen der Vorrichtung nicht unnötig zu erhöhen. Wird das Spannelement, das sich einerseits im Bereich einer Klemmbakke und andererseits in einem Endbereich der Federspange abstützt, in seine Spannposition gebracht, dann werden die Enden der Federspange auseinander gedrückt. Die dadurch am Federelement (Federspange) erzeugte Spannkraft wird auf die Klemmbacken übertragen und preßt diese auf die Oberfläche der Fensterscheibe.

Als Spannelemente eignen sich besonders solche Kniehebel oder Spannocken, die über eine stabile Lage ihrer Spannposition verfügen. Dies ist leicht dadurch zu erreichen, daß das Spannelement in der Spannposition an einem Anschlag anliegt und in dieser Position den Punkt der maximalen Spannkraft schon (geringfügig) überschritten hat. Dadurch kann ein spontanes Öffnen der Vorrichtung ausgeschlossen werden; auch die Anwendung separater Verriegelungsmittel zur Sicherung der Position des Spannelements ist dann nicht erforderlich.

Gemäß einer weiteren Variante sind Scheibenhalter vorgesehen, deren Schenkel als Federspange bzw. (in einer zweiteiligen Version) als Federbügel ausgebildet sind. Dadurch läßt sich die Bautiefe der Vorrichtung verringern, was dem Trend zu schmaleren Fahrzeugtüren entgegen kommt. Eine der beiden Klemmbacken bildet das eine freie Ende des Scheibenhalters, während das andere Ende ein schwenkbar gelagertes Spannelement trägt. Auch hier werden die Enden des Scheibenhalters, der als Federspange fungiert, beim Schwenken des Spannockens auseinandergedrückt und so die Spannkraft erzeugt. In der Spannposition liegt der als Klemmbacken ausgebildete Bereich des Spannockens an der Fensterscheibe pressend an.

Die zweiteilige Version der zuletzt beschriebenen Variante weist einen Schenkel mit integrierter Klemmbacke und angeformtem Fortsatz auf. Außerdem ist ein Befestigungsbereich zur Verbindung dieses Teils mit dem zweiten Teil, dem Federbügel, vorgesehen. Die Befestigung erfolgt vorzugsweise als Steckverbindung. Durch die Erfindung wird eine Vorrichtung zur Verfügung gestellt, die eine einfache Montage zum Zwecke der Verbindung einer Fensterscheibe mit einem Fensterheber erlaubt. Ebenso einfach kann ein Lösen der Verbindung für Servicezwecke erfolgen. Auch die Kombination mit weiteren Verbindungstechniken, wie z.B. Kleben oder Herstellen eines Formschlusses, ist ohne weiteres möglich. Der einfache Aufbau der verwendeten Teile ermöglicht eine kostengünstige Herstellung. In der Regel können rationelle Profilierungs-, Strangguß- oder sonstige auf die Erzeugung von Endloshalbzeugen gerichtete Verfahren angewendet werden.

Nachfolgend wird die Erfindung anhand von Ausführungsbeispielen und den dargestellten Figuren näher erläutert. Es zeigen:
- Figur 1 -: perspektivische Darstellung der Vorrichtung mit separater Federspange und Kniehebel in Spannposition,
- Figur 1a -: Querschnitt durch die Vorrichtung gemäß Figur 1 im nichtgespannten Zustand,
- Figur 1b -: Querschnitt durch die Vorrichtung gemäß Figur 1 im gespannten Zustand,
- Figur 1c -: Seitenansicht der Vorrichtung gemäß Figur 1b,
- Figur 2a -: Querschnitt durch eine Vorrichtung mit separater Federspange und einem in den Spalt zwischen den Klemmbacken eingreifenden Kniehebel im nichtgespannten Zustand,
- Figur 2b -: wie Figur 2a, jedoch im gespannten Zustand,
- Figur 2c -: Seitenansicht der Vorrichtung gemäß Figur 2b,
- Figur 3 -: Perspektivische Darstellung der Vorrichtung mit separater Federspange und einem zwischen zwei Anschlägen schwenkbaren Spannocken,
- Figur 3a -: Spannocken
- Figur 3b -: Federspange,
- Figur 3c -: Querschnitt durch die Vorrichtung gemäß Figur 3 im nichtgespannten Zustand,
- Figur 3d -: Querschnitt durch die Vorrichtung gemäß Figur 3 im gespannten Zustand,
- Figur 3e -: Seitenansicht der Vorrichtung gemäß Figur 3d,
- Figur 4a -: Querschnitt durch eine Vorrichtung mit als Federspange ausgebildetem einteiligem Scheibenhalter und schwenkbarem Spannocken im nichtgespannten Zustand,
- Figur 4b -: wie Figur 4a, jedoch im gespannten Zustand,
- Figur 4c -: Seitenansicht der Vorrichtung gemäß Figur 4 b,
- Figur 5a -: Querschnitt durch eine Vorrichtung mit als Federspange ausgebildetem zweiteiligem Scheibenhalter und schwenkbarem Spannocken im nichtgespannten Zustand,
- Figur 5b -: wie Figur 5a, jedoch im gespannten Zustand,
- Figur 5c -: Seitenansicht der Vorrichtung gemäß Figur 5b,
- Figur 6a -: Querschnitt durch eine Vorrichtung mit als Federspange ausgebildetem zweiteiligem Scheibenhalter und einem Distanzelement zur Entriegelung der gespeicherten Federkraft, im nichtgespannten Zustand,
- Figur 6b -: wie Figur 6a, jedoch greift die Fensterscheibe in das Distanzelement ein,
- Figur 6c -: wie Figur 6a, jedoch im Montagezustand,
- Figur 6d -: Seitenansicht Vorrichtung gemäß Figur 6c.

Die Figuren 1 bis 3e zeigen Ausführungsvarianten der Erfindung unter Verwendung einer separaten Federspange, die durch ein Spannelement spannbar ist und die so erzeugte Federkraft über gelenkige Stützbereiche auf die Klemmbacken überträgt.

Das in Figur 1 dargestellte Ausführungsbeispiel verwendet einen nach oben offenen U-förmigen Scheibenhalter 1, dessen obere, der Fensterscheibe 5 zugewandte Bereiche als Klemmbacken 11,12 ausgebildet sind und in Einführungsschrägen 8 für die Fensterscheibe 5 auslaufen. Im unteren Bereich schließt sich an den Scheibenhalter 1 ein Fortsatz 10 an, der zur Befestigung der Vorrichtung mit der Mechanik des Fensterhebers dient. Ein Kniehebel 4 dient als Spannelement. Er steht in seinem Kniebereich gelenkig mit dem zugeordneten freien Ende der Federspange 2 in Verbindung. Das kurze freie Ende des Kniehebels 4 lagert, ebenfalls schwenkbar, am zugeordneten Schenkel des Scheibenhalters 1. Auf der gegenüberliegenden Seite des Scheibenhalters 1 stützt sich das andere Ende der Federspange 2 direkt im Bereich der Klemmbacke 11 ab. Sämtliche Gelenke 31, 32, 33 sind nach dem Kugel-Pfanne-Prinzip gestaltet und clipsbar, so daß eine einfache Komplettierung und Handhabung der Vorrichtung möglich ist.

Während die Ansichten der Figuren 1, 1b, 1c den Kniehebel 4 in der Spannposition zeigen, ist in Figur 1a eine nichtverspannte Vorrichtung dargestellt. In dieser Position ist der sich an die Einführungsschrägen 8 anschließende Spalt zwischen den Klemmbacken 11,12 geringfügig größer als die Dicke der Fensterscheibe 5. Durch Schwenken des freien Endes 40 des Kniehebels 4 in Richtung der Fensterscheibe 5 werden die Enden der U-förmigen Federspange 2 gespreizt und dadurch die für die Scheibenbefestigung notwendige Spannkraft erzeugt, die auf die Klemmbacken 11,12 übertragen wird. Mit dem Überschreiten der maximalen Spannkraft, die vorliegt, wenn der Hebelarm zwischen den Gelenken 32 und 33 die größte Spreizung der Federspange 2 verursacht, gelangt der Kniehebel 4 in die stabile Lage (siehe Figur 1 b). Ein spontanes Lösen der Verbindung ist nicht zu erwarten.

Eine dem voran beschriebenen Ausführungsbeispiel sehr ähnliche Variante stellen die Figuren 2a bis 2c dar. Sie unterscheidet sich lediglich durch die Konstruktion des Kniehebels 4a und seine Wechselwirkung mit der Unterkante der Fensterscheibe 5. Das freie Ende 40a des Kniehebels 4a greift im nichtgespannten Zustand durch eine Ausnehmung 100 im Schenkel des Scheibenhalters 1a in den inneren Bereich des Scheibenhalters ein. Beim Einführen der Fensterscheibe 5 in den Spalt zwischen den Klemmbacken lla, 12a tritt die Scheibenunterkante mit dem freien Ende in Eingriff. Mit fortschreitender Absenkung der Fensterscheibe 5 wird der Kniehebel 4a um den Gelenkpunkt 32a geschwenkt, bis er schließlich selbsttätig nach Überwindung eines Totpunktes (Punkt maximaler Spannkraft) in den stabilen Spannzustand überschnappt.

Diese Variante weist den Vorteil einer selbsttätigen Befestigung auf. Beispielsweise kann die Befestigung während des ersten Einfahrens der Fensterscheibe 5 in den Dichtungsbereich erfolgen, was den zusätzlichen Vorteil einer idealen Scheibenausrichtung mit sich bringt.

Auch die in den Figuren 3 bis 3e gezeigte Ausführung stellt nur eine Modifikation des schon beschriebenen Konstruktionsprinzips dar. Demnach weist der äußere Bereich des Scheibenhalters 1b gegenüber dem Klemmbacken llb einen Verbindungsbereich 1b' mit einem inneren Vorsprung auf. Er dient zur Befestigung der Federspange 2b, deren federnder Haken 21 im Montagezustand den Vorsprung des Verbindungsbereichs 1b' übergreift. Auf der gegenüberliegenden Seite trägt die Federspange 2b eine als längliche Ausnehmung 20 gestaltete Gleitführung, worin die Nase 4b'' eines Spannockens 4b eingreift. Sein Gelenkbereich 4b' ist dem Gelenk 32c zugeordnet.

In Figur 3c ist die Lage des Spannockens 4b im nichtgespannten Zustand zu erkennen. Um die Vorrichtung zu spannen, wird der Spannocken 4b mittels eines speziellen Hilfwerkzeugs in die obere Anschlagsposition verschoben, wo der Spannocken 4b seine stabile Lage erreicht. Der gespannte Zustand ist in den Figuren 3, 3d und 3e dargestellt.

Die Ausführungsvarianten der Figuren 4a bis 6d verwenden ein von den voran beschriebenen Formen abweichendes Konstruktionsprinzip: So sind die Aufgaben von Scheibenhalter und Federspange in einer Funktionseinheit zusammengefaßt, d.h., der Scheibenhalter fungiert gleichzeitig als das die Klemmkraft aufbringende Federelement (Federspange).

Figur 4a bis 4c zeigen verschiedene Ansichten einer erfindungsgemäßen Vorrichtung mit einem als Federspange ausgebildeten einteiligen Scheibenhalter 1c. Auch er ist im wesentlichen U-förmig gestaltet und trägt in seinem unteren Bereich einen Fortsatz 10c, mit dem die Verbindung zur Mechanik des Fensterhebers hergestellt werden soll. Einer der freien Schenkel des Scheibenhalters 1c ist als Klemmbakke 11c ausgebildet. Das Ende des anderen Schenkels bildet ein Gelenk 33c, in dem ein Bolzen 330 lagert, der wiederum einen Spannocken 4c trägt.

In der Darstellung von Figur 4a wird der Spannocken 4c in der Position gezeigt, in der die Fensterscheibe 5 in den Scheibenhalter 1c eingeführt werden kann. Dabei ist der Fensterscheibe 5 die Führungsbacke 13c zugewandt, zu der sich winklig die Klemmbacke 12c erstreckt, welche einen größeren Abstand zum Gelenk 33c aufweist. Beide Backen 12c und 13c stehen über einen gewölbten Bereich miteinander in Verbindung. Wird auf das freie Ende des Klemmbackens 12c eine Betätigungskraft ausgeübt, so daß der Spannocken 4c mit seiner Klemmbacke 12c in Richtung Fensterscheibe 5 schwenkt, dann werden die Schenkel des Scheibenhalters 1c gespreizt. Diese elastische Verformung erzeugt die für die Scheibenbefestigung notwendige Klemmkraft. Die Figuren 4b und 4c zeigen Ansichten der gespannten Vorrichtung.

Natürlich läßt sich der Spannocken 12c, ebenso wie die beschriebenen Kniehebel so gestalten, daß die Spannposition des Spannockens 12c in sich stabil bleibt. Zu beachten ist dafür, daß die Schwenkachse des Gelenks 33c über der Auflagefläche der Klemmbacke 12c liegt, die sie mit der Fensterscheibe 5 bildet. Je größer der Abstand 120 (in Scheibenrichtung) der Schwenkachse des Gelenks 33c vom Rand 121 der Auflagefläche 122 der Klemmbacke 12c ist, desto stabiler wird die Spannposition des Spannockens 4c.

Die in den Figuren 5a bis 5c dargestellte Variante unterscheidet sich von dem gemäß den Figuren 4a bis 4c beschriebenen Ausführungsbeispiel nur im zweiteiligen Aufbau des Scheibenhalters 1d. Obwohl hierbei die Teilezahl der Vorrichtung erhöht wird, kann der Vorteil der Verwendung einfacherer Teile überwiegen. Der Schenkel 1d des Scheibenhalters ist relativ massiv und starr ausgebildet. Sein oberer Bereich fungiert als Klemmbacke 11d und läuft an seinem freien Ende in einer Fase aus. Sie bildet gemeinsam mit dem gewölbten Übergangsbereich zwischen der Einführbacke 13d und der Klemmbacke 12d des Spannockens 4d die Einführungsschrägen 8 für die Fensterscheibe 5. Das untere Ende des Schenkels 1d läuft in dem zur Montage vorgesehenen Fortsatz 10d aus. Der andere Schenkel des Scheibenhalters wird vom Federbügel ldd gebildet, der zwei Abwinklungen trägt. Sein unteres freies Einspannende 60 ist in einem Federbügel 6 eingesteckt.

Einen ebenfalls zweiteiligen Aufbau des Scheibenhalters zeigt die Erfindungsvariante gemäß Figuren 6a bis 6d. Wesentlich unterscheidet sie sich jedoch in der Art und Weise der Erzeugung der Federkraft (Klemmkraft). Während bei allen voranstehenden Ausführungsformen die Fensterscheibe 5 zwischen die nichtgespannten Klemmbacken der erfindungsgemäßen Vorrichtung eingeführt wurde und anschließend die Betätigung eines Spannelements zur Erzeugung der Klemmkraft diente, erfolgt die Speicherung der Klemmkraft in der Vorrichtung gemäß Figur 6 schon vor der Montage der Fensterscheibe 5.

Hierzu erfolgt die Dimensionierung bzw. Gestaltung des Schenkels le und des Federbügels lee in derart, daß im montierten, spannungslosen Zustand, d.h., bei in den Federbügelhalter 6 eingestecktem Einspannende 60 und nicht eingeführter Fensterscheibe 5, die Klemmbacken 11e, 12e nur noch einen solchen Spalt freigeben, der schmaler ist als die Dicke der Fensterscheibe 5. Anschließend wird zwischen die Klemmbacken 11e, 12e der Schenkel 1e, 1ee ein Distanzelement 7 eingeführt, das die Schenkel 1e, 1ee auf eine Spaltweite spreizt, die größer als die Scheibendicke ist. Zur Stabilisierung der Lage des Distanzelements 7 sind unterhalb der Klemmbacken 11e, 12e Nuten 71 vorgesehen, in die Rastnasen 70 des Distanzelements 7 einrasten können.

Wie in Figur 6a angedeutet, kann nun die Fensterscheibe 5 in den Scheibenhalter eingeführt werden. Beim weiteren Vordringen tritt die Scheibenunterkante mit dem Distanzelement 7 in Eingriff (siehe Figur 6b) und löst dieses schließlich aus den Rastnuten 71. Erreicht das Distanzelement 7 den unteren Bereich des Scheibenhalters (wie in Figur 6c dargestellt), dann führt die gespeicherte Federkraft zur pressenden Auflage der Klemmbacken 11e, 12e auf der Oberfläche der Fensterscheibe. Aufgrund der konstruktiven Ausführung dieser Variante ist ein unbeabsichtigtes Lösen der Verbindung zwischen dem Scheibenhalter und der Fensterscheibe 5 ausgeschlossen.

### Bezugszeichenliste

- 1 -: Scheibenhalter
- 1a -: Scheibenhalter
- 1b -: Scheibenhalter
- 1b' -: Verbindungsbereich
- 1c -: Scheibenhalter
- 1d -: Schenkel
- 1dd -: Federbügel
- 1e -: Schenkel
- 1ee -: Federbügel

- 10 -: Fortsatz
- 10a -: Fortsatz
- 10b -: Fortsatz
- 10c -: Fortsatz
- 10d -: Fortsatz
- 10e -: Fortsatz

- 11 -: Klemmbacke
- 11a -: Klemmbacke
- 11b -: Klemmbacke
- 11c -: Klemmbacke
- 11d -: Klemmbacke
- 11e -: Klemmbacke

- 12 -: Klemmbacke
- 12a -: Klemmbacke
- 12b -: Klemmbacke
- 12c -: Klemmbacke
- 12d -: Klemmbacke
- 12e -: Klemmbacke
- 120 -: Abstand
- 121 -: Rand
- 122 -: Auflagefläche

- 13c -: Führungsbacke
- 13d -: Führungsbacke

- 100 -: Ausnehmung

- 2 -: Federspange
- 2a -: Federspange
- 2b -: Federspange

- 20 -: Ausnehmung
- 21 -: Haken

- 31 -: Gelenk
- 31a -: Gelenk
- 32 -: Gelenk
- 32a -: Gelenk
- 32b -: Gelenk
- 32c -: Gelenk

- 33 -: Gelenk
- 33a -: Gelenk
- 33c -: Gelenk

- 33d -: Gelenk
- 330 -: Bolzen
- 4 -: Kniehebel
- 4a -: Kniehebel
- 4a' -: Hebelarm
- 4a'' -: Hebelarm
- 4b -: Spannocken
- 4b' -: Gelenkbereich
- 4b'' -: Nase
- 4c -: Spannocken
- 4d -: Spannocken

- 40 -: freies Ende
- 40a -: freies Ende

- 5 -: Fensterscheibe

- 6 -: Federbügelhalter
- 60 -: Einspannende

- 7 -: Distanzstück
- 70 -: Rastnase
- 71 -: Rastnut

- 8 -: Einführsschrägen

## Patentansprüche

1. Vorrichtung zum Verbinden einer Kraftfahrzeugfensterscheibe mit einem Fensterheber unter Verwendung von mindestens einem Paar Klemmbacken, die im Bereich einer Scheibenkante durch eine Spannkraft auf je eine Seite der Fensterscheibe gepreßt werden,
**dadurch gekennzeichnet,**
daß die Klemmbacken durch ein Federelement in Richtung auf die Fensterscheibe belastbar und Mittel zum Spannen des Federelements vorgesehen sind.

2. Vorrichtung nach Anspruch 1, **dadurch gekennzeichnet**, daß die Klemmbacken (11,11a,11b,12,12a,12b) mit einer im wesentlichen U-förmigen Federspange (2,2a,2b) in Verbindung stehen und daß wenigstens zwischen einer Klemmbacke (12,12a,12b) und einem Ende der Federspange (2,2a,2b) ein Spannhebel (4,4a) oder ein Spannocken (4b) oder dergleichen angeordnet ist, der in seiner Spannstellung die Enden der Federspange (2,2a,2b) auseinander drückt und dadurch die Spannkraft erzeugt.

3. Vorrichtung nach Anspruch 1 und 2, **dadurch gekennzeichnet**, daß die Klemmbacken (11,11a,11b,12,12a,12b) über einen gemeinsamen U-fömigen Bereich elastisch miteinander in Verbindung stehen, der der Scheibenkante abgewandt einen Fortsatz (10,10a,10b) zur Befestigung der Vorrichtung mit der Mechanik des Fensterhebers aufweist.

4. Vorrichtung nach Anspruch 1 bis 3, **dadurch gekennzeichnet**, daß der Spannhebel als Kniehebel (4) ausgebildet ist, wobei dessen eines Ende sowie der Kniebereich gelenkig mit einer Klemmbacke (12) bzw. mit dem zugeordneten Ende der Federspange (2) in Verbindung stehen, während das andere freie Ende (40) des Kniehebels (4) zur Krafteinleitung und damit zum Spannen der Federspange (2) vorgesehen ist.

5. Vorrichtung nach Anspruch 1 bis 3, **dadurch gekennzeichnet**, daß der Spannhebel als Kniehebel (4a) ausgebildet ist und mit seinem freien Ende (40a) im nichtgespannten Zustand durch eine Ausnehmung (100) in den inneren, von der U-förmigen Verbindung der Klemmbacken (lla,12a) eingeschlossenen Bereich eingreift, und daß mit der Einführung der Unterkante der Fensterscheibe (5) in den Spalt zwischen den Klemmbacken (11a,12a) der Kniehebel (4a) um das Gelenk (32a) soweit gedreht wird, daß dieser selbsttätig in die stabile Position des gespannten Zustandes der Federspange (2a) schnappt.

6. Vorrichtung nach Anspruch 1 bis 3, **dadurch gekennzeichnet**, daß zwischen der einen Klemmbacke (12b) und dem zugeordneten Ende der Federspange (2b) ein Spannocken (4b) vorgesehen ist, der einerseits mit der Klemmbacke (12b) gelenkig und andererseits mit der Federspange (2b) über eine Gleitführung (Ausnehmung 20) in Verbindung steht, wobei Anschläge für den Spannocken (4b) für den entspannten Zustand und den gespannten Zustand vorgesehen sind.

7. Vorrichtung nach wenigstens einem der voranstehenden Ansprüche, **dadurch gekennzeichnet**, daß die Federspange (2,2a,2b) wenigstens an einer Klemmbacke (11,11a,11b) durch formschlüssiges Clipsen montierbar ist.

8. Vorrichtung nach Anspruch 1, **dadurch gekennzeichnet**, daß eine Klemmbacke (11c,11d) Bestandteil eines als Federspange ausgebildeten Scheibenhalters (1c bzw. 1d,1dd) ist und daß die andere Klemmbacke (12c,12d) als Bestandteil eines Spannockens (4c,4d) gelenkig auf dem zugeordneten Ende des Scheibenhalters (1c,1dd) lagert, wobei der Spannocken (4c,4d) in eine stabile Spannlage schwenkbar ist.

9. Vorrichtung nach Anspruch 8, **dadurch gekennzeichnet**, daß der als Federspange ausgebildete Scheibenhalter (1d,1dd) zweiteilig aufgebaut ist, wobei an dem einen Teil (1d) die Klemmbacke (11d) sowie der Fortsatz (10d) angeformt sind und dieses Teil (1d) eine Steckverbindung (Federbügelhalter 6) trägt, womit der andere Teil (1dd) über sein Einspannende (60) daran befestigt ist.

10. Vorrichtung nach einem der Ansprüche 4, 5, 6 oder 8, **dadurch gekennzeichnet**, daß bei Erreichen der Spannstellung des Spannhebels (4,4a) bzw. des Spannockens (4b,4c,4d) oder dergleichen dieser in seiner Position arretiert ist.

11. Vorrichtung zum Verbinden einer Kraftfahrzeugfensterscheibe mit einem Fensterheber unter Verwendung von mindestens einem Paar Klemmbacken, die im Bereich einer Scheibenkante durch eine Spannkraft auf je eine Seite der Fensterscheibe gepreßt werden,
**dadurch gekennzeichnet**,
daß ein Distanzstück (7) die Klemmbacken (lle,12e) eines als Federspange ausgebildeten Scheibenhalters (le,lee) soweit auseinander drückt, daß der zur Einführung der vorgesehenen Fensterscheibe (5) notwendige Spalt zur Verfügung steht, und daß das Distanzstück (7) bei eingeführter Fensterscheibe (5) der Einführposition entfernt ist, wodurch die Klemmbacken infolge der Freisetzung der gespeicherten Spannkraft auf der Scheibenoberfläche pressend anliegen.

12. Vorrichtung nach Anspruch 11, **dadurch gekennzeichnet**, daß die Entriegelung der Spannkraft durch die Scheibenunterkante auslösbar ist.

13. Vorrichtung nach Anspruch 1, **dadurch gekennzeichnet**, daß an den Klemmbacken Einführungsschrägen zur erleichterten Einführung der Fensterscheibe in den Spalt zwischen den Klemmbacken vorgesehen sind.

14. Verfahren zur Herstellung der Vorrichtung nach Anspruch 1 oder 11, **dadurch gekennzeichnet**, daß die Klemmbacken, die Federspangen und/oder der Spannhebel durch Profilieren oder Extrudieren hergestellt werden.

## Claims

1. Device for connecting a motor vehicle window pane to a window raiser by using at least one pair of clamping jaws which are pressed against each one side of the window pane through tension force in the area of one edge of the pane, characterised in that the clamping jaws can be loaded by a spring element in the direction of the window pane and means are provided to tension the spring element.

2. Device according to claim 1 characterised in that the clamping jaws (11, 11a, 11b, 12, 12a, 12b) are connected to a substantially U-shaped spring clip (2, 2a, 2b) and that at least between one clamping jaw (12, 12a, 12b) and one end of the spring clip (2, 2a, 2b) there is a tension lever (4, 4a) or a tension cam (4b) or similar which in its tensioning position presses the ends of the spring clip (2, 2a, 2b) apart and thereby produces the tension force.

3. Device according to claim 1 and 2 characterised in that the clamping jaws (11, 11a, 11b, 12, 12a, 12b) are connected together elastically through a common U-shaped area which has away from the pane edge a projection (10, 10a, 10b) for fixing the device with the mechanics of the window raiser.

4. Device according to claim 1 to 3 characterised in that the tension lever is formed as an elbow lever (4) wherein one of its ends and the elbow area are connected for articulation with a clamping jaw (12) or with the associated end of the spring clip (2) whilst the other free end (40) of the elbow lever (4) is provided for introducing the force and thus for tensioning the spring clip (2).

5. Device according to claims 1 to 3 characterised in that the tension lever is formed as an elbow lever (4a) and engages by its free end (40a) in the non-tensioned state through a recess (100) in the inner area enclosed by the U-shaped connection of the clamping jaws (11a, 12a) and that as the lower edge of the window pane (5) enters into the gap between the clamping jaws (11a, 12a) the elbow lever (4a) is turned about the articulated joint (32a) until this joint automatically snaps into the stable position of the tensioned state of the spring clip (2a).

6. Device according to claim 1 to 3 characterised in that between the one clamping jaw (12b) and the associated end of the spring clip (2b) there is a tension cam (4b) which is connected on one side for articulated movement with the clamping jaw (12b) and on the other side with the spring clip (2b) through a slide guide (recess 20) wherein stops are provided for the tension cams (4b) for the relaxed state and the tensioned state.

7. Device according to at least one of the preceding claims characterised in that the spring clip (2, 2a, 2b) can be mounted on at least one clamping jaw (11, 11a, 11b) through positive locking clips.

8. Device according to claim 1 characterised in that one clamping jaw (11c, 11d) is a component part of a pane holder (1c or 1d, 1dd) formed as a spring clip and that the other clamping jaw (12c, 12d) is mounted as a component part of a tension cam (4c, 4d) for articulated movement on the associated end of the pane holder (1c, 1dd) wherein the tension cam (4c, 4d) can swivel into a stable tension position.

9. Device according to claim 8 characterised in that the pane holder (1d, 1dd) formed as a tension clip is constructed in two parts whereby the clamping jaw (11d) and the projection (10d) are formed on the one part (1d) and this part (1d) supports a push-fit connection (spring yoke holder 6) whilst the other part (1dd) is fixed thereon through its tension end (60).

10. Device according to one of claims 4, 5,6 or 8 characterised in that when the tension lever (4, 4a) or the tension cam (4b, 4c, 4d) or the like reaches the tensioning position it is locked in this position.

11. Device for connecting a motor vehicle window pane to a window raiser by using at least one pair of clamping jaws which are pressed by tension force onto each side of the window pane in the area of a pane edge characterised in that a spacer member (7) presses the clamping jaws (11e, 12e) of a pane holder (1e, 1ee) formed as a spring clip wide apart until the gap is formed which is required for inserting the window pane (5) and that the spacer member (7) is removed when the window pane (5) is inserted in the insert position whereby the clamping jaws resiliently press on the surface of the window pane through the release of the stored tension force.

12. Device according to claim 11 characterised in that the release of the tension force is unlocked by the lower edge of the pane.

13. Device according to claim 1 characterised in that tapered inclines are provided on the clamping jaws to make it easier to insert the window pane into the gap between the clamping jaws.

14. Method for producing the device according to claim 1 or 11 **caracterised in that** the clamping jaws, the tension clip and/or the tension lever are produced by profiling or extruding.

## Revendications

1. Dispositif pour relier une vitre de fenêtre de véhicule automobile à un lève-vitre, en utilisant au moins une paire de mâchoires de blocage qui sont pressées sur un côté respectif de la vitre au niveau d'une bordure de vitre par une force de serrage, caractérisé en ce que les mâchoires de blocage sont susceptibles d'être contraintes par un élément élastique en direction de la vitre, et en ce qu'il est prévu des organes pour serrer l'élément élastique.

2. Dispositif selon la revendication 1, caractérisé en ce que les mâchoires de blocage (11, 11a, 11b, 12, 12a, 12b) sont en liaison avec une pince élastique (2, 2a, 2b) sensiblement en forme de U, et en ce qu'un levier de serrage (4, 4a) ou une came de serrage (4b), ou similaire, est agencé(e) au moins entre une mâchoire de blocage (12, 12a, 12b) et une extrémité de la pince élastique (2, 2a, 2b), et repousse les extrémités de la pince élastique (2, 2a, 2b) en écartement l'une de l'autre dans sa position serrée et génère ainsi la force de serrage.

3. Dispositif selon l'une ou l'autre des revendications 1 et 2, caractérisé en ce que les mâchoires de blocage (11, 11a, 11b, 12, 12a, 12b) sont reliées élastiquement les unes avec les autres via une zone commune en forme de U, détournée de la bordure de vitre, qui comporte un prolongement (10, 10a, 10b) pour fixer le dispositif avec le mécanisme du lève-vitre.

4. Dispositif selon l'une quelconque des revendications 1 à 3, caractérisé en ce que le levier de serrage est réalisé sous forme d'un levier à genouillère (4) dont une extrémité ainsi que la zone de genouillère sont en liaison en articulation avec une mâchoire de blocage (12) ou avec l'extrémité associée de la pince élastique (2), tandis que l'autre extrémité libre (40) du levier à genouillère (4) est prévue pour appliquer la force et ainsi pour serrer la pince élastique (2).

5. Dispositif selon l'une quelconque des revendications 1 à 3, caractérisé en ce que le levier de serrage est réalisé sous forme d'un levier à genouillère (4a) et s'engage par son extrémité libre (40a), dans l'état non serré, à travers un évidement (100) dans la zone intérieure enfermée par la liaison en forme de U des mâchoires de blocage (11a, 12a), et en ce que lors de l'introduction de la bordure inférieure de la vitre (5) dans la fente entre les mâchoires de blocage (11a, 12a), le levier à genouillère (4a) est tourné aussi loin autour de l'articulation (32a) que celui-ci s'encliquette automatiquement dans la position stable de l'état serré de la pince élastique (2a).

6. Dispositif selon l'une quelconque des revendications 1 à 3, caractérisé en ce qu'il est prévu entre l'une des mâchoires de blocage (12b) et l'extrémité associée de la pince élastique (2b) une came de serrage (4b) qui est reliée d'une part en articulation à la mâchoire de blocage (12b) et d'autre part à la pince élastique (2b) via une glissière (évidement 20), des butées pour la came de serrage (4b) étant prévues pour l'état desserré et pour l'état serré.

7. Dispositif selon l'une quelconque au moins des revendications précédentes, caractérisé en ce que la pince élastique (2, 2a, 2b) est susceptible d'être montée sur au moins une mâchoire de blocage (11, 11a, 11b) par clipsage en coopération de formes.

8. Dispositif selon la revendication 1, caractérisé en ce qu'une mâchoire de blocage (11c, 11d) fait partie d'un porte-vitre (1c ou 1d, 1dd) réalisé sous forme d'une pince élastique, et en ce que l'autre mâchoire de blocage (12c, 12d) est montée, en tant que partie d'une came de serrage (4c, 4d), en articulation sur l'extrémité associée du porte-vitre (1c, 1dd), la came de serrage (4c, 4d) pouvant pivoter jusque dans une position de serrage stable.

9. Dispositif selon la revendication 8, caractérisé en ce que le porte-vitre (1d, 1dd) réalisé sous forme d'une pince élastique est conçu en deux pièces, dans lequel la mâchoire de blocage (11d) ainsi que le prolongement (10d) sont moulés sur l'une des pièces (1d), et cette pièce (1d) porte une liaison à enfichage (dispositif de maintien à étrier élastique 6) via laquelle l'autre pièce (1dd) est fixée sur celle-ci par son extrémité de serrage (60).

10. Dispositif selon l'une quelconque des revendications 4, 5, 6 ou 8, caractérisé en ce que lorsque la position de serrage du levier de serrage (4, 4a) ou de la came de serrage (4b, 4c, 4d) ou similaire est atteinte, celui-ci ou celle-ci est arrêté(e) dans sa position.

11. Dispositif pour relier une vitre de fenêtre de véhicule automobile à un lève-vitre, en utilisant au moins une paire de mâchoires de blocage qui sont pressées sur un côté respectif de la vitre au niveau d'une bordure de vitre par une force de serrage, caractérisé en ce qu'un élément écarteur (7) repousse les mâchoires de blocage (11e, 12e) d'un porte-vitre (1e, 1ee) réalisé sous forme d'une pince élastique, en écartement l'une de l'autre aussi loin que la fente nécessaire à introduire la vitre prévue (5) est formée, et en ce que l'élément écarteur (7) est éloigné de la position d'introduction lorsque la vitre est introduite (5), suite à quoi les mâchoires de blocage s'appuient sous pression sur la surface de la vitre en raison de la libération de la force de serrage accumulée.

12. Dispositif selon la revendication 11, caractérisé en ce que la libération de la force de serrage est susceptible d'être déclenchée par la bordure inférieure de la vitre.

13. Dispositif selon la revendication 1, caractérisé en ce qu'il est prévu sur les mâchoires de blocage des chanfreins d'introduction pour faciliter l'introduction de la vitre dans la fente entre les mâchoires de blocage.

14. Procédé pour réaliser le dispositif selon l'une ou l'autre des revendications 1 et 11, caractérisé en ce que l'on réalise les mâchoires de blocage, les pinces élastiques et/ou le levier de serrage par profilage ou par extrusion.
